# EUROPÄISCHE PATENTSCHRIFT

(11) **EP 0 329 925 B1**
(45) Veröffentlichungstag und Bekanntmachung des Hinweises auf die Patenterteilung: **15.09.1993**
(21) Anmeldenummer: 89100058.0
(22) Anmeldetag: 04.01.1989
(51) Int. Cl.: B21H 1/02

(54) **Vorrichtung zur Herstellung von Werkstücken, wie Poly-V-Scheiben, Felgen od.dgl.**
Device for manufacturing work pieces such as pulleys with multiple V-profiles, or the like
Dispositif de fabrication de pièces telles que des poulies à gorges multiples en V, de jantes ou similaires

(30) Priorität: 26.02.1988 DE 3806024
(43) Veröffentlichungstag der Anmeldung: 30.08.1989
(73) Patentinhaber: WF-MASCHINENBAU UND BLECHFORMTECHNIK GMBH & CO. KG, D-48324 Sendenhorst (DE)
(72) Erfinder: Friese, Udo, D-4730 Ahlen (DE)
(74) Vertreter: Habbel, Hans-Georg, Dipl.-Ing.

(56) Entgegenhaltungen:
- EP-A- 0 143 032
- EP-A- 0 204 032
- DE-C- 227 171
- FR-A- 2 527 953
- GB-A- 218 977
- MACHINERY AND PRODUCTION ENGINEERING, Band 130, Nr. 3345, 26. Januar 1977,Seite 95, Burgen Hill, GB; "Roll-form thickening sprocket blanks"
- PATENT ABSTRACTS OF JAPAN, Band 11, Nr. 82 (M-571)]2529], 12. März 1987;& JP-A-61 238 432 (TERUFUMI NOJIGAWA) 23-10-1986
- PATENT ABSTRACTS OF JAPAN, Band 10, Nr. 323 (M-531)[2379], 5. November 1986;& JP-A-61 129 241 (FUJI KIKO CO., LTD) 17-06-1986

## Beschreibung

Die Erfindung bezieht sich auf eine Vorrichtung gemäß dem Oberbegriff des Patentanspruches.

In der gattungsbildenden DE-PS 35 39 835 wird eine Spalt-/Stauchrolle beschrieben, mit der angestrebt wird, daß beiderseits des Mittelteils einer Ronde zwei senkrecht zum Mittelteil stehende Flansche ausgeformt werden, die in ihrer Gesamtheit eine größere Wandstärke als das Mittelteil aufweisen, wobei aber ein Auswandern der Ronde während des Verformungsvorganges, ein Einknicken oder ein Reißen des gebildeten zylindrischen Teils mit Sicherheit ausgeschaltet wird. Mit dieser bekannten Vorrichtung wird im mittleren Teil der Ronde immer eine durch die Schneidspitze bedingte Einpressung erzielt, so daß beim Herstellen einer Poly-V-Scheibe immer im mittleren Bereich der zylindrischen Auflagefläche eine Vertiefung sein muß, da sonst hier eine durch die Schneidspitze bedingte Schwächung und Materialbeeinflussung vorliegt.

Aus der Literaturstelle "Machinery and production engineering", Januar 1977, ist ein Verfahren bekannt, bei welcher mittels einer im nuttiefsten halbkreisförmig gebogenen Stauchrolle eine Verdickung des Randbereiches einer Ronde angestrebt wird. Hierbei wird die im wesentlichen halbkreisförmig im nuttiefsten gestaltete Stauchnut in ihrem Randbereich durch parallel zu den Außenseiten der Ronde verlaufende Wandabschnitte begrenzt. Ein Stauchen des äußeren Randbereiches der Ronde ist in der Praxis mit einer solchen Stauchrolle nicht möglich, da, wenn der Radius der Stauchnut in eine ebene Fläche übergeht, Reibungskräfte entstehen, die nicht mehr beherrschbar sind und eine Materialverformung erfolgt, die nicht fließend und kontinuierlich ist.

Aus der JP-A-61 238 432 ist es bekannt, an einem flachen runden Bauteil über die Ebene dieser flachen Platte nach außen hin überstehende, ringförmige Vorsprünge dadurch zu erzeugen, daß die Platte zwischen zwei Formungswerkstücken in eine dreieckförmige oder halbrunde Nut eingepreßt wird. Eine erhebliche Verdickung des Randes der Ronde wird bei dieser Verfahrensweise nicht angestrebt.

Der Erfindung liegt die Aufgabe zugrunde, das aus der gattungsbildenden DE-PS 35 39 835 bekannte Werkzeug so zu verbessern, daß auch bei Einsatz eines sogenannten Stauchverfahrens eine zylindrische Auflagefläche geschaffen wird, in der das Anbringen einer Vertiefung im mittleren Bereich, also fluchtend mit der Ebene der Ronde möglich ist.

Diese der Erfindung zugrundeliegende Aufgabe wird durch die Lehre des Patentanspruches gelöst.

Mit anderen Worten ausgedrückt wird vorgeschlagen, in der Stauchrolle an ihrer Arbeitsseite, d. h. an ihrem Umfang, eine Stauchnut vorzusehen, die also umgekehrt arbeitet und wirkt, wie die in der gattungsbildenden Literaturstelle beschriebene Schneidspitze und die die Umfangsseite der eigentlichen Ronde wulstig verformt. Diese Wulst wird dann anschließend durch weitere Stauchrollen so bearbeitet, daß die zylindrische Auflagefläche geschaffen wird, in der die letzte Stauchrolle die Nuten der Poly-V-Scheibe einpreßt. Hierbei ist es nunmehr möglich, daß auch im mittleren Bereich dieser Nuten, d. h. also fluchtend mit der Ebene der Ronde, eine Erhebung vorgesehen ist. Dieses ist dann nötig, wenn beispielsweise drei Erhebungen über die Breite der Auflagefläche vorgesehen sein sollen oder fünf, d. h. also eine ungerade Anzahl, und diese Anzahl der Erhebungen richtet sich nach dem Einsatzzweck der Poly-V-Scheibe.

Ein Ausführungsbeispiel wird nachfolgend anhand der Zeichnung erläutert. Die Zeichnung zeigt in Fig. 1 bis 4 verschiedene Stadien des Arbeitsverfahrens.

In der Zeichnung ist eine Stauchrolle 1 gezeigt, an deren Umfang eine halbkreisförmig ausgebildete Stauchnut 2 vorgesehen ist.

An einer Ronde 3 wird an ihrem Umfang eine wulstförmige Stauchung 4 durch das Zusammenwirken mit der Stauchnut 2 erzielt, die weitere Verformung der Ronde 3 dargestellt, und in der letzten Darstellung ist erkennbar, daß durch die Poly-V-Stauchrolle 1c nunmehr die Einkerbungen in die zylindrische Auflagefläche 5 eingepreßt werden, wobei, wie dies die Zeichnung deutlich zeigt, fluchtend mit der Ebene der Ronde nunmehr auch im mittleren Teil der zylindrischen Auflagefläche eine Erhebung geschaffen werden kann.

## Patentansprüche

1. Vorrichtung zur Herstellung von eine Nabe und eine sich koaxial, d. h. im wesentlichen senkrecht zur Nabenfläche erstreckende zylindrische Auflagefläche (5) aufweisenden Werkstücken, wie Poly-V-Scheiben, Felgen od. dgl., mit einer den Randbereich einer Ronde (3) beaufschlagenden Stauchrolle (1), die den Randbereich der Ronde (3) nach beiden Seiten hin verformt, wobei die so erzielte Auflagefläche (5) der Ronde (3) anschließend weiterbearbeitet wird, dadurch gekennzeichnet, daß die Stauchrolle (1) auf ihrem Umfang eine ausschließlich halbkreisförmige Stauchnut (2) aufweist.

## Claims

1. A device for producing workpieces, such as disks with multiple V-profiles, wheel rims or the like, comprising a hub and a cylindrical bearing surface (5) extending coaxially, i.e. substantially perpendicularly to the hub surface, the device comprising an edging roller (1) stressing the edge area of a round blank (3), which edging roller (1) deforms the edge area of the round blank (3) on both sides, the bearing surface (5) of the round blank (3) thus obtained being further processed thereafter, characterized in that the edging roller (1) comprises an exclusively semi-circular edging groove (2) on its circumference.

## Revendications

1. Dispositif pour la fabrication de pièces présentant un moyeu et une surface d'appui cylindrique (5) s'étendant de manière coaxiale, c'est-à-dire sensiblement perpendiculairement à la surface du moyeu, telles que poulies à gorges multiples en V, jantes ou éléments similaires, comportant un cylindre de refoulement (1) agissant sur la zone de bord d'un flan circulaire (3) et qui déforme la zone de bord du flan circulaire (3) vers les deux côtés, la surface d'appui (5) du flan circulaire (3) ainsi obtenue étant ensuite soumise à un façonnage supplémentaire, caractérisé en ce que le cylindre de refoulement (1) présente sur sa périphérie une rainure de refoulement (2) exclusivement de forme semi-circulaire.
